# EUROPÄISCHE PATENTSCHRIFT

(11) **EP 1 241 115 B1**
(45) Veröffentlichungstag und Bekanntmachung des Hinweises auf die Patenterteilung: **25.08.2004**
(21) Anmeldenummer: 02010987.2
(22) Anmeldetag: 20.02.1999
(51) Int. Cl.: B65D 85/10

(54) **Zigarettenpackung mit Aussenumhüllung aus Folie und gefaltetem Druckträger**
Cigarette pack with wrapping foil and folded indicia carrier
Paquet de cigarettes avec enveloppe extérieure et coupon imprimé plié

(30) Priorität: 23.02.1998 DE 19807438
(43) Veröffentlichungstag der Anmeldung: 18.09.2002
(62) Teilanmeldung aus: 99911692.4
(73) Patentinhaber: Focke & Co. (GmbH & Co.), 27283 Verden (DE)
(72) Erfinder: Focke, Heinz, 27283 Verden (DE); Neuber, Dieter, Upper Saddle River, NJ 07458 (US)
(74) Vertreter: Bolte, Erich, Dipl.-Ing.

(56) Entgegenhaltungen:
- FR-A- 756 121
- GB-A- 2 266 695
- US-A- 3 096 878
- US-A- 3 695 422

## Beschreibung

Die Erfindung betrifft eine quaderförmige Zigarettenpackung mit einer Außenumhüllung aus durchsichtiger Folie sowie mit einem die Packung ringsherum umgebenden Aufreißstreifen an der Außenumhüllung zum Abtrennen einer oberen Kappe der Außenumhüllung, wobei zwischen Packung und Außenumhüllung ein Druckträger, Coupon oder dergleichen angeordnet ist.

Bei Zigarettenpackungen besteht zunehmend das Bedürfnis, den Packungen Druckträger beizugeben, die Informationen enthalten, der Werbung dienen oder auch eine Teilnahmeberechtigung an Verlosungen etc. darstellen. Bekannt ist die Anordnung eines Coupons zwischen der Außenumhüllung aus Folie und der eigentlichen (Weichbecher-)Packung (US 3 695 422). Der mehrfach gefaltete Coupon befindet sich vollständig in einem Bereich unterhalb eines Aufreißstreifens zum Entfernen der Außenumhüllung. Dadurch ist es erforderlich, die Außenumhüllung vollständig von der Packung zu entfernen, um Zugang zu der Beigabe zu erhalten. Diese muss dann vom Verbraucher aufgrund eigener Aktivität entfaltet werden.

Der Erfindung liegt die Aufgabe zugrunde, eine Zigarettenpackung mit einem gefalteten Druckträger als Beigabe so auszubilden, dass der Druckträger dem Verbraucher bei erstmaligem Öffnen der Zigarettenpackung selbsttätig zur Verfügung steht.

Zur Lösung dieser Aufgabe ist die erfindungsgemäße Zigarettenpackung durch folgende Merkmale gekennzeichnet:
a) der Druckträger ist gefaltet unter Bildung von zwei randseitigen Schenkeln,
b) der Druckträger ist lösbar, insbesondere durch kleine bzw. leicht lösbare Leimpunkte, mit der Packung verbunden, und zwar mit einem der Packung zugekehrten Schenkel des Druckträgers,
c) der Druckträger ist weiterhin mit der Außenumhüllung verbunden, und zwar mit dem anderen, der Außenumhüllung zugekehrten Schenkel,
d) der Druckträger bzw. dessen Schenkel ist im Bereich der durch den Aufreißstreifen abzutrennenden Kappe mit der Außenumhüllung verbunden.

Durch diese Ausbildung und Anordnung des Druckträgers wird beim erstmaligen Öffnen der Packung durch Entfernen der Folien-Kappe der Druckträger automatisch aus der Packung herausgezogen und dabei entfaltet. Bei einem ziehharmonikaartig bzw. Zick-Zack-förmig ausgebildeten Druckträger aus mehreren gefalteten Schenkeln können diese ebenfalls beim Öffnen der Packung mit Hilfe der Folien-Kappe entfaltet werden.

Weitere Einzelheiten der Erfindung werden nachfolgend anhand der Zeichnungen näher erläutert. Es zeigt:
- Fig. 1: eine (Zigaretten-)Packung mit einem gefalteten Druckträger in perspektivischer Darstellung,
- Fig. 2: die Packung gemäß Fig. 1 mit einer Außenumhüllung,
- Fig. 3: einen Zuschnitt für einen Druckträger in ausgebreitetem Zustand,
- Fig. 4: einen Zick-Zack-förmig gefalteten Druckträger in perspektivischer Darstellung,
- Fig. 5: eine (Zigaretten-)Packung in Seitenansicht während des Öffnens derselben.

Die in den Zeichnungen dargestellten Einzelheiten betreffen Zigarettenpackungen des Typs Klappschachtel 10. Eine derartige Packung besteht aus (dünnem) Karton. Im Aufbau besteht die quaderförmige Klappschachtel 10 aus einem (unteren) Schachtelteil 11 und einem (oberen) Deckel 12. Der Schachtelteil 11 ist durch eine Vorderwand 13, eine gegenüberliegende Rückwand 14, durch schmale, aufrechte Seitenwände 15, 16 und durch eine Bodenwand 17 begrenzt. Entsprechend besteht der Deckel 12 aus Deckel-Vorderwand 18, Deckel-Rückwand 19, schmalen, an die Seitenwände 15, 16 anschließende Deckel-Seitenwände 20, 21 und einer oberen Stirnwand 22 gegenüberliegend zur Bodenwand 17. Schachtelteil 11 und Deckel 12 sind im Bereich von Rückwand 14 und Deckel-Rückwand 19 durch eine Gelenklinie 23 klappbar miteinander verbunden.

Die so ausgebildete Packung bzw. Klappschachtel 10 ist vor Ingebrauchnahme von einer Außenumhüllung 24 umgeben. Diese besteht aus einer dünnen, durchsichtigen Folie. Die Außenumhüllung 24 umgibt die Klappschachtel 10 vollständig, also an allen Seiten unter Bildung einer oberen Außenstirnwand 25.

Zur Ingebrauchnahme der aus Klappschachtel 10 und Außenumhüllung 24 bestehenden Packungseinheit wird die Außenumhüllung 24 teilweise entfernt. Zu diesem Zweck ist die Außenumhüllung 24 in einem oberen Bereich mit einem ringsherumlaufenden Aufreißstreifen 26 versehen. Dieser ist durch Kleben oder Siegeln in bekannter Weise mit dem Zuschnitt der Außenumhüllung 24 verbunden. Im Bereich einer Seitenwand ist ein freies Ende des Aufreißstreifens 26 mit einer von Hand erfassbaren Grifflasche 27 versehen. Diese wird zum Öffnen der Außenumhüllung 24 mit Hilfe des Aufreißstreifens 26 erfasst.

Der Aufreißstreifen 26 ist so angeordnet, dass ein oberer Teilbereich der Außenumhüllung 24 vom unteren Teil derselben abgetrennt wird, nämlich eine Kappe 28. Diese kann nach dem Abtrennvorgang nach oben von der Packung bzw. Klappschachtel 10 abgehoben werden (Fig. 5). Dadurch wird mindestens der Deckel 12 komplett freigelegt, so dass der Zugang zum Packungsinhalt durch Öffnen des Deckels 12 möglich ist. Ein becherförmiger Folienunterteil 29 kann an der Klappschachtel 10 bzw. am Schachtelteil 11 bleiben.

Der aus der Packung bzw. Klappschachtel 10 und der Außenumhüllung 24 bestehenden Packungseinheit ist ein Druckträger 30 beigegeben. Dieser besteht aus einem dünnen Zuschnitt (Fig. 3), insbesondere aus Papier. Der Druckträger 30 ist einseitig oder beidseitig mit einer Bedruckung versehen, die Informationen, Werbung etc. aufweist. Der Druckträger 30 kann aber auch ganz bzw. teilweise als Coupon für die Teilnahme an Verlosungen oder dergleichen dienen.

Der Zuschnitt des Druckträgers 30 ist ein langgestrecktes, streifenförmiges Gebilde (Fig. 3). Durch quergerichtete Faltlinien 31 ist der Druckträger 30 zu einem verhältnismäßig kleinen, kompakten Paket zusammenfaltbar (Fig. 4). Die Faltung wird so vorgenommen, dass durch die Faltlinien 31 begrenzte Felder 32 des Druckträgers 30 Zick-Zack- bzw. ziehharmonikaförmig gefaltet sind.

Der Druckträger 30 wird zweckmäßigerweise fabrikmäßig vorgefertigt, nämlich gefaltet und verpackungsfertig angeliefert. Um die Faltstellung zu gewährleisten, ist gemäß Fig. 4 ein kleines, unauffälliges Verbindungsmittel vorgesehen, nämlich beispielsweise ein Leimstreifen 33, ein kleines Tape oder dergleichen. Dieser Leimstreifen 33 dient lediglich zum Zusammenhalt des gefalteten Druckträgers 30 während des Transports, der Lagerung und der Verpackung.

Der gefaltete Druckträger 30 ist zwischen der Packung bzw. Klappschachtel 10 und der Außenumhüllung 24 positioniert. Vorteilhafterweise ist der Druckträger 30 im Bereich der Stirnwand 22 des Deckels angeordnet, nämlich zwischen dieser Stirnwand 22 einerseits und der Außenstirnwand 25 der Außenumhüllung. Der Druckträger 30 ist so bemessen, dass nach Faltung, also in der Position gemäß Fig. 4, die Fläche der Stirnwand 22 nicht überschritten wird. Bei dem vorliegenden Ausführungsbeispiel hat der Druckträger 30 etwa die Breite der Stirnwand 22 und ist geringfügig kürzer als diese.

Der Druckträger 30 ist in besonderer Weise angebracht, nämlich fixiert, derart, dass beim Öffnen der Packungseinheit der Druckträger 30 selbsttätig entfaltet wird. Zu diesem Zweck ist ein der Stirnwand 22 zugekehrter Schenkel 34 - ein Randfeld des Zuschnitts gemäß Fig. 3 - mit der Stirnwand 22 leicht lösbar verbunden. Ein gegenüberliegender, randseitiger Schenkel 35 ist entsprechend mit der Innenseite der Außenstimwand 25 verbunden. Die Verbindung kann durch Leimpunkte 36 erfolgen. Die Leimpunkte 36 sind so bemessen bzw. ausgebildet, dass nach dem Öffnen der Außenumhüllung 24 der Druckträger 30 leicht von der Außenumhüllung 24 und der Klappschachtel 10 gelöst werden kann. Insbesondere kann es sich um einen Leim mit peel-Eigenschaften handeln.

Die Positionierung des Druckträgers 30 und die Faltung desselben gewährleistet ein selbsttätiges Entfalten beim Öffnen der Außenumhüllung 24 durch Abziehen der Kappe 28. Der Druckträger 30 ist in dieser Kappe 28 fixiert, so dass beim Abheben von der Packung bzw. Klappschachtel 10 (Fig. 5) der Druckträger 30 infolge Verbindung mit der Stirnwand 22 entfaltet wird.

Nach dem Entfernen des Druckträgers 30 wird die Klappschachtel 10 in herkömmlicher Weise benutzt.

### Bezugszeichenliste :

- 10: Klappschachtel
- 11: Schachtelteil
- 12: Deckel
- 13: Vorderwand
- 14: Rückwand
- 15: Seitenwand
- 16: Seitenwand
- 17: Bodenwand
- 18: Deckel-Vorderwand
- 19: Deckel-Rückwand
- 20: Deckel-Seitenwand
- 21: Deckel-Seitenwand
- 22: Stirnwand
- 23: Gelenklinie
- 24: Außenumhüllung
- 25: Außenstimwand
- 26: Aufreißstreifen
- 27: Grifflasche
- 28: Kappe
- 29: Folienunterteil
- 30: Druckträger
- 31: Faltlinie
- 32: Feld
- 33: Leimstreifen
- 34: Schenkel
- 35: Schenkel
- 36: Leimpunkt

## Patentansprüche

1. Quaderförmige Zigarettenpackung (10) mit einer Außenumhüllung (24) aus durchsichtiger Folie sowie mit einem die Packung (10) ringsherum umgebenden Aufreißstreifen (26) an der Außenumhüllung (24) zum Abtrennen einer oberen Kappe (28) der Außenumhüllung (24), wobei zwischen Packung (10) und Außenumhüllung (24) ein Druckträger (30), Coupon oder dergleichen angeordnet ist, **gekennzeichnet durch** folgende Merkmale:
a) der Druckträger (30) ist gefaltet unter Bildung von zwei randseitigen Schenkeln (34, 35),
b) der Druckträger (30) ist lösbar, insbesondere **durch** kleine bzw. leicht lösbare Leimpunkte (36), mit der Packung (10) verbunden, und zwar mit einem der Packung zugekehrten Schenkel (34) des Druckträgers (30),
c) der Druckträger (30) ist weiterhin mit der Außenumhüllung (24) verbunden, und zwar mit dem anderen, der Außenumhüllung (24) zugekehrten Schenkel (35),
d) der Druckträger (30) bzw. dessen Schenkel (35) ist im Bereich der **durch** den Aufreißstreifen (26) abzutrennenden Kappe (28) mit der Außenumhüllung (24) verbunden.

2. Zigarettenpackung nach Anspruch 1, **gekennzeichnet durch** folgende Merkmale:
a) der gefaltete Druckträger (30) liegt an einer Stirnwand (22) der Packung (10) an, insbesondere an der Stirnwand (22) eines Deckels (12) einer Klappschachtel,
b) die Abmessungen des gefalteten Druckträgers (30) sind kleiner als die Abmessungen der Stirnwand (22), vorzugsweise derart, dass der gefaltete Druckträger (30) die Stirnwand (22) annähernd bedeckt,
c) der der Stirnwand (22) zugekehrte Faltabschnitt (34) des Druckträgers ist mit der Stirnwand (22) verbunden,
d) der der Außenumhüllung (24) zugekehrte Schenkel (35) des Druckträgers (30) ist mit einer Außenstirnwand (25) der Kappe (28) verbunden.

3. Zigarettenpackung nach Anspruch 1 oder 2, **dadurch gekennzeichnet, dass** der Druckträger (30) bzw. dessen Schenkel (34, 35) durch kleine bzw. leicht lösbare Leimpunkte (36) mit der Packung (10) einerseits und der Außenumhüllung (24) andererseits verbunden ist bzw. sind.

4. Zigarettenpackung nach Anspruch 1, **dadurch gekennzeichnet, dass** der gefaltete Druckträger (30) zur Gewährleistung der Faltstellung während des Transports, der Lagerung und Verpackung durch ein leicht lösbares Verbindungsorgan zusammengehalten ist, insbesondere durch einen kleinen Leimstreifen (33).

## Claims

1. Cuboidal cigarette pack (10) with an outer wrapper (24) made of transparent film and with a tear-open strip (26) on the outer wrapper (24), the tear-open strip running all the way round the pack (10) and being intended for detaching a top cap (28) of the outer wrapper (24), a printing carrier (30), coupon or the like being arranged between the pack (10) and outer wrapper (24), **characterized by** the following features:
a) the printing carrier (30) is folded to form two peripheral legs (34, 35),
b) the printing carrier (30) is connected to the pack (10) in a releasable manner, in particular by small and/or easily releasable spots of glue (36), to be precise by way of a leg (34) of the printing carrier (30) which is directed towards the pack,
c) the printing carrier (30) is also connected to the outer wrapper (24), to be precise by way of the other leg (35), which is directed towards the outer wrapper (24),
d) the printing carrier (30) or the leg (35) thereof is connected to the outer wrapper (24) in the region of the cap (28) which is to be detached by the tear-open strip (26).

2. Cigarette pack according to Claim 1 **characterized by** the following features:
a) the folded printing carrier (30) butts against an end wall (22) of the pack (10), in particular against the end wall (22) of a lid (12) of a hinge-lid box,
b) the dimensions of the folded printing carrier (30) are smaller than the dimensions of the end wall (22), preferably such that the folded printing carrier (30) more or less covers the end wall (22),
c) the folding section (34) of the printing carrier which is directed towards the end wall (22) is connected to the end wall (22),
d) the leg (35) of the printing carrier (30) which is directed towards the outer wrapper (24) is connected to an outer end wall (25) of the cap (28).

3. Cigarette pack according to Claim 1 or 2, **characterized in that** the printing carrier (30) or the legs (34, 35) thereof is or are connected to the pack (10), on the one hand, and the outer wrapper (24), on the other hand, by small and/or easily releasable spots of glue (36).

4. Cigarette pack according to Claim 1, **characterized in that**, in order to ensure the folded position during transportation, storage and packaging, the folded printing carrier (30) is held together by an easily releasable connecting element, in particular by a small strip of glue (33).

## Revendications

1. Paquet de cigarettes parallélépipédique rectangle (10) ayant une enveloppe extérieure (24) en feuille transparente et une bandelette d'arrachage (26) entourant tout le paquet (10) située sur cette enveloppe extérieure (24) et permettant de détacher un chapeau supérieur (28) de celle-ci, entre le paquet (10) et l'enveloppe extérieure (24) étant placé un support d'impression (30), un coupon ou un objet semblable, **caractérisé par** les caractéristiques suivantes :
a) le support d'impression (30) est plié avec formation de deux ailes côté bord (34, 35),
b) le support d'impression (30) est joint au paquet (10) de manière détachable, en particulier par des points de colle de petite dimension ou facile à rompre (36), par une aile (30) dirigée vers le paquet,
c) le support d'impression (30) est en outre joint à l'enveloppe extérieure (24) par son autre aile (35), dirigée vers celle-ci,
d) le support d'impression (30), plus précisément son aile (35), est joint à l'enveloppe extérieure (24) dans la zone du chapeau (28) à détacher au moyen de la bandelette d'arrachage (36).

2. Paquet de cigarettes selon la revendication 1, **caractérisé par** les caractéristiques suivantes :
a) le support d'impression (30) plié s'appuie sur une paroi frontale (22) du paquet (10), en particulier sur la paroi frontale (22) du couvercle (12) d'une boîte à couvercle basculant,
b) les dimensions du support d'impression (30) plié sont inférieures à celles de la paroi frontale (22), de préférence de façon telle que le support d'impression (30) plié couvre approximativement la paroi frontale (22),
c) l'aile (34) du support d'impression (30) dirigée vers la paroi frontale (22) est jointe à celle-ci,
d) l'aile (35) du support d'impression (30) dirigée vers l'enveloppe extérieure (24) est jointe à une paroi frontale extérieure (25) du chapeau (28).

3. Paquet de cigarettes selon l'une des revendications 1 et 2, **caractérisé par le fait que** le support d'impression (30), plus précisément ses ailes (34, 35), sont joints d'une part au paquet (10) et d'autre part à l'enveloppe extérieure (24) par des points de colle de petite dimension ou faciles à rompre (36).

4. Paquet de cigarettes selon la revendication 1, **caractérisé par le fait qu'**un organe de fixation facile à rompre (33), en particulier une petite bande de colle (33), est fixé au support d'impression (30) plié pour qu'il conserve son état plié pendant le transport, le stockage et l'emballage.
